# EUROPÄISCHE PATENTSCHRIFT

(11) **EP 1 029 499 B1**
(45) Veröffentlichungstag und Bekanntmachung des Hinweises auf die Patenterteilung: **30.06.2004**
(21) Anmeldenummer: 00101984.3
(22) Anmeldetag: 01.02.2000
(51) Int. Cl.: A47L 15/42, A47L 15/23, A47L 15/46

(54) **Haushalt-Geschirrspülmaschine**
Household dishwasher
Machine à laver la vaisselle à usage domestique

(30) Priorität: 19.02.1999 DE 19907157
(43) Veröffentlichungstag der Anmeldung: 23.08.2000
(73) Patentinhaber: BSH Bosch und Siemens Hausgeräte GmbH, 81739 München (DE)
(72) Erfinder: Stickel, Ernst, 89537 Giengen (DE); Jerg, Helmut, 89537 Giengen (DE); Rosenbauer, Michael, 86756 Reimlingen (DE)

(56) Entgegenhaltungen:
- EP-A- 0 677 800
- EP-A- 0 943 282
- CA-A- 2 186 797
- DE-U- 29 613 432

## Beschreibung

Die Erfindung betrifft eine Haushalt-Geschirrspülmaschine mit wechselnder Beschickung von wenigstens zwei Sprüheinrichtungen bzw. Gruppen von Sprüheinrichtungen, die von wenigstens einer Umwälzpumpe mit Spülflüssigkeit zur Beaufschlagung von zu reinigendem Gut beliefert werden.

Haushalt-Geschirrspülmaschinen mit Wechselbetrieb der Sprühebenen sind seit langem bekannt, z.B. aus der DE-OS 24 28 991. Bei handelsüblichen Haushalt-Geschirrspülmaschinen werden die wenigstens zwei Sprüheinrichtungen gleichzeitig mit der von einer Umwälzpumpe geförderten Flüssigkeit beschickt. Bei der Haushalt-Geschirrspülmaschine nach der DE-OS 24 28 991 wird aber zur Erzielung eines gleichen oder besseren Reinigungsergebnisses wie bei den vorgeschilderten handelsüblichen Haushalt-Geschirrspülmaschinen jede Sprüheinrichtung wechselnd nacheinander mit der von einer Umwälzpumpe geförderten Flüssigkeit beschickt, um so den vollen Druck der Umwälzpumpe nur an einer Sprüheinrichtung wirken zu lassen und eine geringere Flüssigkeitsmenge und geringere Energie zum Umwälzen und auch zum Erwärmen der umgewälzten Flüssigkeit zu benötigen.

Auch aus CA-A-2 186 797 ist eine Geschirrspülmaschine mit wechselnder Beschickung von zwei Sprüheinrichtungen bekannt geworden, die von einer Umwälzpumpe mit Spülflüssigkeit zur Beaufschlagung von zu reinigendem Gut beliefert werden, bei der die Spülflüssigkeit zur oberen über eine frei Luftstrecke von einer Düse in der unteren Sprüheinrichtung gefördert wird. Nach einem beschriebenen Ausführungsbeispiel wird eine Doppelpumpe verwendet, wobei die Doppelpumpe zum Umwälzen bei einer Drehrichtung des Pumpenmotors und zum Entleeren bei einer anderen Drehrichtung des Pumpenmotors verwendet wird. Zur Steuerung der Beschickung der Sprüheinrichtungen beim Umwälzen ist ein Ventil mit drehbarem Verschlusskörper angeordnet, wobei der Verschlusskörper mit einer Feder so vorgespannt ist, dass bei einer niedrigeren Drehzahl des Pumpenmotors die Kraft des geförderten Wassers nicht ausreicht, den Verschlusskörper zu verdrehen, so dass bei der niedrigen Drehzahl das Ventil in der Stellung zur Beschickung der oberen Sprüheinrichtung verbleibt. Wird aber die Drehzahl der Umwälzpumpe erhöht, reicht die Kraft des geförderten Wassers aus, den Verschlusskörper zu verdrehen, so dass nun die untere Sprüheinrichtung beschickt wird. Die Erhöhung der Umwälzpumpe wird ausschließlich zur Steuerung des Ventils benutzt.

Aus DE 296 13 432 U ist eine Geschirrspülmaschine mit zwei Sprüheinrichtungen bekannt geworden, bei der jeder Sprüheinrichtung eine gesonderte Umwälzpumpe zugeordnet ist.

Bei der Haushalt-Geschirrspülmaschine nach der DE-OS 24 28 991 wird die von der Umwälzpumpe geförderte Spülflüssigkeit mittels Flüssigkeitszuleitungen zu den Sprüheinrichtungen geführt. Die in diesen Flüssigkeitszuleitungen während des Umwälzens befindliche Menge an Spülflüssigkeit - üblicherweise als Todwassermenge bezeichnet - ist während des Durchströmens der Flüssigkeitszuleitungen nicht an der Beaufschlagung des zu reinigenden Gutes beteiligt. Diese in den Flüssigkeitszuleitungen während des Umwälzens befindliche Menge an Spülflüssigkeit muss, um eine ausreichende Reinigungswirkung zu erzielen, auch bei Haushalt-Geschirrspülmaschine mit wechselnder Beschickung von wenigstens zwei Sprüheinrichtungen bzw. Gruppen von Sprüheinrichtungen berücksichtigt werden. Die verwendete Flüssigkeitsmenge muss also nach dem Inhalt des längsten Beschickungsweg ausgelegt werden, nämlich, da die Umwälzpumpe üblicherweise im untersten Bereich einer Haushalt-Geschirrspülmaschine angeordnet ist, dem Inhalt der Flüssigkeitszuleitungen zu der oberen Sprüheinrichtung bzw. Gruppe von Sprüheinrichtungen. Bei Betrieb der unteren Sprüheinrichtung bzw. Gruppe von Sprüheinrichtungen mit, da die untere Sprüheinrichtung üblicherweise direkt oberhalb der Umwälzpumpe angeordnet ist, einem wesentlich kürzerem Beschickungsweg z.B. nach der DE-OS 24 28 991 ist daher im Grunde eine überflüssige Menge von Spülflüssigkeit vorhanden, die nicht zur Beaufschlagung des zu reinigenden Gutes genutzt wird.

Der Erfindung liegt daher die Aufgabe zugrunde, bei einer Haushalt-Geschirrspülmaschine der eingangs genannten Art auf einfache Art und Weise eine vollständige Nutzung der eingefüllten Flüssigkeitsmenge zu ermöglichen.

Diese Aufgabe wird erfindungsgemäß durch die Merkmale des Anspruchs 1 gelöst.

Bei einer höheren Drehzahl steigt die Förderleistung der Umwälzpumpe, d.h. die Umwälzpumpe kann mit der erfindungsgemäßen Maßnahme zu der unteren Sprüheinrichtung bzw. Gruppe von Sprüheinrichtungen mit einer unteren Sprüheinrichtung mehr Spülflüssigkeit fördern. Dadurch kann auch die zusätzliche Spülflüssigkeitsmenge für den Inhalt der Flüssigkeitszuleitungen zu der oberen Sprüheinrichtung bzw. Gruppe von Sprüheinrichtungen zur Beaufschlagung des zu reinigenden Gutes genutzt werden. Mit der Erfindung wird bei einer Haushalt-Geschirrspülmaschine der eingangs genannten Art auf einfache Art und Weise eine vollständige Nutzung der eingefüllten Flüssigkeitsmenge möglich.

Zur Durchführung der eingangs erläuterten wechselweisen Beschickung der Sprüheinrichtungen von einer Umwälzpumpe werden Umsteuereinrichtungen verwendet. Diese üblicherweise Wasserweichen genannten Umsteuereinrichtungen sind aufwendige und störürigsanfällige mechanische Vorrichtungen. Es wäre wünschenswert, diese zu vermeiden.

Nach einer bevorzugten Ausführungsform der Erfindung ist für jede im Wechsel betriebene Sprüheinrichtung bzw. Gruppe von Sprüheinrichtungen eine gesonderte Umwälzpumpe vorgesehen, wobei die Drehzahl der Umwälzpumpe zum Betrieb der unteren Sprüheinrichtung bzw. einer Gruppe von Sprüheinrichtungen mit einer unteren Sprüheinrichtung auf eine höhere Drehzahl geregelt wird als die Drehzahl der Umwälzpumpe zum Betrieb der oberen Sprüheinrichtung bzw. einer Gruppe von Sprüheinrichtungen mit einer oberen Sprüheinrichtung, wodurch auch die zusätzliche Spülflüssigkeitsmenge für den Inhalt der Flüssigkeitszuleitungen zu der oberen Sprüheinrichtung bzw. Gruppe von Sprüheinrichtungen zur Beaufschlagung des zu reinigenden Gutes genutzt werden kann. Mit dieser Ausführungsform ist auf einfache Art und Weise der Einsatz von aufwendigen und störungsanfälligen mechanischen Vorrichtungen zur Durchführung der eingangs erläuterten wechselweisen Beschickung der Sprüheinrichtungen vermieden und es kann auch die zusätzliche Spülflüssigkeitsmenge für den Inhalt der Flüssigkeitszuleitungen zu der oberen Sprüheinrichtung bzw. Gruppe von Sprüheinrichtungen zur Beaufschlagung des zu reinigenden Gutes genutzt werden, wie oben beschrieben.

In besonders vorteilhafter Weise wird die Umwälzpumpe ständig im Vollastbetrieb betrieben. Damit ist sicher gewährleistet, dass auch die zusätzliche Menge für den Inhalt der Flüssigkeitszuleitungen zu der oberen Sprüheinrichtung bzw. Gruppe von Sprüheinrichtungen zur Beaufschlagung des zu reinigenden Gutes genutzt wird.

Die Erfindung wird nachstehend anhand zweier Ausführungsbeispiele einer erfindungsgemäßen Haushalt-Geschirrspülmaschine erläutert.

Eine erfindungsgemäße Haushalt-Geschirrspülmaschine nach einer bevorzugten Ausführungsform der Erfindung weist eine Umwälzpumpe zur Beschickung von Sprüheinrichtungen mit Spülflüssigkeit zur Beaufschlagung von in einem Spülbehälter eingeordnetem zu reinigenden Gut auf. Die Haushalt-Geschirrspülmaschine nach der bevorzugten Ausführungsform der Erfindung wird mit wechselnder Beschickung von zwei Sprüheinrichtungen betrieben, wozu eine Umsteuereinrichtung verwendet wird. Zu den Sprüheinrichtungen wird die von der Umwälzpumpe geförderte Spülflüssigkeit mittels Flüssigkeitszuleitungen geführt. Die in diesen Flüssigkeitszuleitungen während des Umwälzens befindliche Menge an Spülflüssigkeit - üblicherweise als Totwassermenge bezeichnet - wird, um eine ausreichende Reinigungswirkung zu erzielen, auch bei der erfindungsgemäß Haushalt-Geschirrspülmaschine nach der bevorzugten Ausführungsform der Erfindung berücksichtigt, d.h. die verwendete Flüssigkeitsmenge wird nach dem Inhalt des längsten Beschickungsweg ausgelegt. Die Umwälzpumpe ist im untersten Bereich der Haushalt-Geschirrspülmaschine angeordnet. Daher wird die Spülflüssigkeitsmenge für den Inhalt der Flüssigkeitszuleitungen zu der oberen Sprüheinrichtung, die im obersten Bereich der Haushalt-Geschirrspülmaschine angeordnet ist, zusätzlich eingefüllt. Im beschriebenen bevorzugten Ausführungsbeispiel ist die untere Sprüheinrichtung direkt oberhalb der Umwälzpumpe angeordnet. Um auch bei der Beschickung der unteren Sprüheinrichtung die zusätzlich eingefüllte Spülflüssigkeitsmenge für den Inhalt der Flüssigkeitszuleitungen zu der oberen Sprüheinrichtung bzw. Gruppe von Sprüheinrichtungen zur Beaufschlagung des zu reinigenden Gutes zu nutzen, ist erfindungsgemäß die Drehzahl der Umwälzpumpe regelbar, wobei die Drehzahl der Umwälzpumpe bei Betrieb der unteren Sprüheinrichtung auf eine höhere Drehzahl geregelt wird als bei Betrieb der oberen Sprüheinrichtung. Um sicher zu gewährleisten, daß die zusätzlich eingefüllte Spülflüssigkeitsmenge für den Inhalt der Flüssigkeitszuleitungen zu der oberen Sprüheinrichtung zur Beaufschlagung des zu reinigenden Gutes genutzt wird, wird die Umwälzpumpe ständig im Vollastbetrieb betrieben.

Eine erfindungsgemäße Haushalt-Geschirrspülmaschine nach einer weiteren vorteilhaften Ausführungsform der Erfindung weist zwei Umwälzpumpen zur Beschickung der Sprüheinrichtungen auf. Die Haushalt-Geschirrspülmaschine nach der weiteren vorteilhaften Ausführungsform der Erfindung wird mit wechselnder Beschickung von zwei Sprüheinrichtungen, der oberen und der unteren Sprüheinrichtung, betrieben, wozu für jede im Wechsel betriebene Sprüheinrichtung eine gesonderte Umwälzpumpe vorgesehen ist und wozu diese Umwälzpumpen, zur Vermeidung des Einsatzes von aufwendigen und störungsanfälligen Umsteuereinrichtungen, abwechselnd betrieben werden. Die räumliche Anordnung der beiden Sprüheinrichtung und der Umwälzpumpen ist wie bei dem oben beschriebenen Ausführungsbeispiel gewählt. Um auch bei der Beschickung der unteren Sprüheinrichtung die zusätzlich eingefüllte Spülflüssigkeitsmenge für den Inhalt der Flüssigkeitszuleitungen zu der oberen Sprüheinrichtung bzw. Gruppe von Sprüheinrichtungen zur Beaufschlagung des zu reinigenden Gutes zu nutzen, wird erfindungsgemäß die Drehzahl der Umwälzpumpe zum Betrieb der unteren Sprüheinrichtung auf eine höhere Drehzahl geregelt als die Drehzahl der Umwälzpumpe zum Betrieb der oberen Sprüheinrichtung. Um sicher zu gewährleisten, daß die zusätzlich eingefüllte Spülflüssigkeitsmenge für den Inhalt der Flüssigkeitszuleitungen zu der oberen Sprüheinrichtung zur Beaufschlagung des zu reinigenden Gutes genutzt wird, wird die jeweilig betriebene Umwälzpumpe, insbesondere die Umwälzpumpe zum Beschicken des unteren Sprüharmes während des Betriebes ständig im Vollastbetrieb betrieben.

## Patentansprüche

1. Haushalt-Geschirrspülmaschine mit wechselnder Beschickung von wenigstens zwei Sprüheinrichtungen bzw. Gruppen von Sprüheinrichtungen, die von wenigstens einer Umwälzpumpe mit Spülflüssigkeit zur Beaufschlagung von zu reinigendem Gut beliefert werden, wobei im Betrieb während des Umwälzens eine Todwassermenge in den Flüssigkeitszuleitungen verbleibt,
**dadurch gekennzeichnet, dass**
die Drehzahl der Umwälzpumpe regelbar ist, wobei die Drehzahl der Umwälzpumpe bei Betrieb der unteren Sprüheinrichtung bzw. einer Gruppe von Sprüheinrichtungen mit einer unteren Sprüheinrichtung auf eine höhere Drehzahl geregelt wird, als bei Betrieb der oberen Sprüheinrichtung bzw. einer Gruppe von Sprüheinrichtungen mit einer oberen Sprüheinrichtung, wodurch auch die zusätzliche Spülflüssigkeitsmenge für den Inhalt der Flüssigkeitszuleitungen zu der oberen Sprüheinrichtung bzw. G ruppe von Sprüheinrichtungen zur Beaufschlagung des zu reinigenden Gutes genutzt werden kann.

2. Haushalt-Geschirrspülmaschine nach Anspruch 1, **dadurch gekennzeichnet, dass** für jede im Wechsel betriebene S prüheinrichtung bzw. G ruppe von Sprüheinrichtungen eine gesonderte Umwälzpumpe vorgesehen ist, wobei die Drehzahl der Umwälzpumpe zum Betrieb der unteren Sprüheinrichtung bzw. einer Gruppe von Sprüheinrichtungen mit einer unteren Sprüheinrichtung auf eine höhere Drehzahl geregelt wird, als die Drehzahl der Umwälzpumpe zum Betrieb der oberen Sprüheinrichtung bzw. einer Gruppe von Sprüheinrichtungen mit einer oberen Sprüheinrichtung, wodurch auch die zusätzliche Spülflüssigkeitsmenge für den Inhalt der Flüssigkeitszuleitungen zu der oberen Sprüheinrichtung bzw. Gruppe von Sprüheinrichtungen zur Beaufschlagung des zu reinigenden Gutes genutzt werden kann.

3. Haushalt-Geschirrspülmaschine nach Anspruch 1 oder 2, **dadurch gekennzeichnet, dass** die Umwälzpumpe ständig im Vollastbetrieb betrieben wird.

## Claims

1. Domestic dishwashing machine with alternate loading of at least two spray devices or groups of spray devices which are supplied by at least one circulating pump with washing liquid for action on articles to be cleaned, wherein in operation a dead water quantity remains in the liquid feed ducts during the circulation, **characterised in that** the rotational speed of the circulating pump can be regulated, wherein the rotational speed of the circulating pump during operation of the lower spray device or a group of spray devices with a lower spray device is regulated to a higher rotational speed than during operation of the upper spray device or group of spray devices with an upper spray device, wherein the additional washing liquid quantity for the volume of the liquid feed ducts to the upper spray device or group of spray devices can also be used for action on the articles to be cleaned.

2. Domestic dishwashing machine according to claim 1, **characterised in that** a separate circulating pump is provided for each spray device or group of spray devices operated in alternation, wherein the rotational speed of the circulating pump for operation of the lower spray device or a group of spray devices with a lower spray device is regulated to a higher rotational speed than the rotational speed of the circulating pump for operation of the upper spray device or a group of spray devices with an upper spray device, wherein the additional washing liquid quantity for the volume of the liquid feed ducts to the upper spray device or group of spray devices can also be used for action on the articles to be cleaned.

3. Domestic dishwashing machine according to claim 1 or 2, **characterised in that** the circulating pump is constantly operated in full-load operation.

## Revendications

1. Lave-vaisselle domestique dans lequel au moins deux dispositifs de projection resp. groupes de dispositifs de projection sont alimentés en liquide de lavage en alternance par au moins une pompe de recirculation pour le projeter sur le produit à nettoyer, une quantité d'eau morte restant dans les conduits d'amenée de liquide pendant la recirculation,
**caractérisé en ce que**
la vitesse de rotation de la pompe de recirculation est réglable, la vitesse de rotation de la pompe de recirculation étant réglée à une vitesse de rotation plus élevée pour le fonctionnement du dispositif inférieur de projection resp. d'un groupe de dispositifs de projection avec un dispositif inférieur de projection que pour le fonctionnement du dispositif supérieur de projection resp. d'un groupe de dispositifs de projection avec un dispositif supérieur de projection, grâce à quoi la quantité supplémentaire de liquide de lavage nécessaire pour remplir les conduits d'amenée de liquide qui conduisent vers le dispositif supérieur de projection resp. le groupe supérieur de dispositifs de projection peut également être utilisée pour être projetée sur le produit à nettoyer.

2. Lave-vaisselle domestique selon la revendication 1, **caractérisé en ce qu'**une pompe de recirculation distincte est prévue pour chaque dispositif de projection resp. groupe de dispositifs de projection utilisés en alternance, la vitesse de rotation de la pompe de recirculation qui actionne le dispositif inférieur de projection resp. le groupe de dispositifs de projection avec un dispositif inférieur de projection est réglée à une vitesse de rotation plus élevée que la vitesse de rotation de la pompe de recirculation qui actionne le dispositif supérieur de projection resp. le groupe de dispositifs de projection avec un dispositif supérieur de projection, grâce à quoi la quantité supplémentaire de liquide nécessaire pour remplir les conduits de liquide qui conduisent vers le dispositif supérieur de projection resp. le groupe supérieur de dispositifs de projection peut également être utilisée pour être projeté sur le produit à nettoyer.

3. Lave-vaisselle domestique selon les revendications 1 ou 2, **caractérisé en ce que** la pompe de recirculation est utilisée en permanence à pleine charge.
